# EUROPÄISCHE PATENTANMELDUNG

(11) **EP 4 715 144 A1**
(43) Veröffentlichungstag der Anmeldung: **25.03.2026**
(21) Anmeldenummer: 25200688.7
(22) Anmeldetag: 08.09.2025
(51) Int. Cl.: E05B 9/02, E05B 15/10, E05B 59/00

(54) **TÜRSCHLOSS MIT KASSETTENRIEGEL**

(30) Priorität: 11.09.2024 DE 102024126149
(71) Anmelder: ASSA ABLOY Sicherheitstechnik GmbH, 72458 Albstadt (DE)
(72) Erfinder: Hennecke, Gerhard, 42555 Velbert (DE); Teufel, Manuel, 72479 Straßberg (DE)
(74) Vertreter: Louis Pöhlau Lohrentz

(57) **Zusammenfassung**

Die Erfindung betrifft ein Türschloss (1) für eine Tür oder ein Fenster oder dergleichen. Das Türschloss (1) weist ein Schlossgehäuse (1g) auf, welches einen Schlossboden, eine Schlossdecke und einen Schlossstulp (1s) umfasst. Das Türschloss (1) weist einen Riegel auf, der im Schlosskasten gelagert ist und zwischen einer vorgeschlossenen Stellung und einer rückgeschlossenen Stellung verlagerbar ist. Das Türschloss (1) weist eine Führungseinrichtung auf, um die Bewegung des Riegels (2) linear zu führen, wobei die Führungseinrichtung einen ersten Führungsblock (31) und einen zweiten Führungsblock (32) aufweist und der Riegel (2) zwischen dem ersten Führungsblock (31) und dem zweiten Führungsblock (32) linear verschiebbar gelagert ist. Erfindungsgemäß ist/sind der erste Führungsblock (31) und/oder der zweite Führungsblock (32) am Schlossstulp (1s) befestigt.

## Beschreibung

Die vorliegende Erfindung betrifft ein Türschloss gemäß den Merkmalen des Oberbegriffs des Anspruchs 1.

Dokument US 3,948,066 beschreibt ein Türschloss. Das Türschloss weist zwei Beschlagsplatten, die an den gegenüberliegenden Seiten der Tür angeordnet sind, und ein abschließendes Stulpblech auf. Das Türschloss weist weiter einen Riegel auf, der zwischen zwei Führungsblöcken im Schlossgehäuse bewegbar geführt ist. Die Führungsblöcke sind an den Beschlagsplatten befestigt.

Dokument US 3,702,549 beschreibt ebenfalls ein Türschloss, bei dem der Riegel zwischen zwei Führungsblöcken im Schlossgehäuse bewegbar geführt ist.

Es ist eine Aufgabe der vorliegenden Erfindung, ein Türschloss mit einem geführten Riegel zu schaffen, wobei Stabilität der Riegelführung im Vergleich zum Stand der Technik verbessert ist. Vorzugsweise soll das Türschloss bei geringem Platzbedarf eine mechanisch stabile, gegen Aufbruchsversuche widerstandsfähige Lagerung des Riegels aufweisen.

Diese Aufgabe wird erfindungsgemäß durch ein Türschloss gemäß den Merkmalen des Anspruchs 1 gelöst.

Es wird ein Türschloss für eine Tür oder ein Fenster oder dergleichen vorgeschlagen, wobei das Türschloss ein Schlossgehäuse aufweist, welches einen Schlossboden, eine Schlossdecke und einen Schlossstulp umfasst, wobei das Türschloss einen Riegel aufweist, der im Schlosskasten gelagert ist und zwischen einer vorgeschlossenen Stellung und einer rückgeschlossenen Stellung verlagerbar ist, wobei das Türschloss eine Führungseinrichtung aufweist, um die Bewegung des Riegels linear zu führen, wobei die Führungseinrichtung einen ersten Führungsblock und einen zweiten Führungsblock aufweist und der Riegel zwischen dem ersten Führungsblock und dem zweiten Führungsblock linear verschiebbar gelagert ist. Wesentlich bei dem erfindungsgemäßen Türschloss ist, dass der erste Führungsblock und/oder der zweite Führungsblock am Schlossstulp befestigt sind.

Vorteilhafterweise ermöglicht die Befestigung am Stulp eine gute Kraftaufnahme der auf den Riegel wirkenden Kräfte durch das Schlossgehäuse. Dadurch lässt sich eine stabile und insbesondere verwindungssteife Lagerung des Riegels im Schlossgehäuse realisieren.

Insbesondere können die Führungsblöcke an den Schmalseiten des Riegels angeordnet sein. Beispielsweise oberhalb und unterhalb des Riegels. Der Riegel ist zwischen den Führungsblöcken angeordnet und wird von diesen geführt.

Vorzugsweise wird unter Riegel ein linear verschiebbares Riegelelement des Türschlosses verstanden. Der Riegel kann zum Verriegeln des Türschlosses aus dem Schlossgehäuse vorgeschlossen und zum Entriegeln in das Schlossgehäuse eingezogen werden. Der Riegel kann dabei elektromotorisch oder über Federtrieb oder manuell angetrieben werden.

Für den Fall, dass das Türschloss mit einem Mediator oder im Gangflügel einer zweiflügeligen Tür eingesetzt werden soll, ist es erforderlich, dass der Riegel einen Entriegelungsstift aufweist. Vorzugsweise ist der Entriegelungsstift bewegbar in einer Aufnahme des Riegels gelagert und ragt mit einem Kopfabschnitt aus der Stirnfläche des Riegels hervor. Durch Einschieben des Entriegelungsstifts in den Riegel mittels des Mediators oder einer am Gangflügel angeordneten Aushebe-Einrichtung kann beispielsweise ein den Riegel blockierendes Zuhaltungselement derart verlagert werden, dass die Blockierung des Riegels durch das Zuhaltungselement aufgehoben wird. Daraufhin ist es möglich, den Riegel durch eine auf die Stirnseite des Riegels einwirkende Kraft in das Türschloss einzuschieben.

Insbesondere kann das Türschloss ein oder mehrere weitere Riegelelemente aufweisen. Beispielsweise eine Falle oder eine oder mehrere Zusatzverriegelungen.

Vorzugsweise kann das Türschloss als ein Einsteckschloss ausgebildet sein. Insbesondere ist der Schlossstulp mit dem Schlossboden und/oder der Schlossdecke verbunden, beispielsweise verschraubt oder vernietet.

In einer vorteilhaften Ausführung kann vorgesehen sein, dass die Befestigung des ersten Führungsblocks und/oder die Befestigung des zweite Führungsblock am Schlossstulp mittels einer Schraubverbindung erfolgt. Hierdurch ist eine schnelle und kostengünstige Montage des ersten Führungsblocks und/oder des zweiten Führungsblocks am Schlossstulp gewährleistet.

Insbesondere kann vorgesehen sein, dass der erste Führungsblock und/oder der zweite Führungsblock zusätzlich am Schlossboden und/oder an der Schlossdecke befestigt sind. Dadurch kann die Stabilität des Türschlosses weiter verbessert werden.

In einer vorteilhaften Ausführung kann vorgesehen sein, dass die Befestigung des ersten Führungsblocks und/oder des zweiten Führungsblocks am Schlossboden und/oder an der Schlossdecke mittels einer Schraubverbindung erfolgt. Alternativ oder ergänzend kann die Befestigung des ersten Führungsblocks und/oder des zweiten Führungsblocks am Schlossboden und/oder an der Schlossdecke mittels Formschluss oder mittels Klebeverbindung oder mittels Nietverbindung erfolgen.

Weiter kann vorgesehen sein, dass der erste Führungsblock eine Nut aufweist und der Riegel auf einer dem ersten Führungsblock zugewandten Seitenfläche einen dem ersten Führungsblock zugeordneten Vorsprung aufweist, wobei der dem ersten Führungsblock zugeordnete Vorsprung in die Nut des ersten Führungsblock eingreift, und/oder dass der zweite Führungsblock eine Nut aufweist und der Riegel auf einer dem zweiten Führungsblock zugewandten Seitenfläche einen dem zweiten Führungsblock zugeordneten Vorsprung aufweist, wobei der dem zweiten Führungsblock zugeordnete Vorsprung in die Nut des zweiten Führungsblock eingreift.

Alternativ kann vorgesehen sein, dass der erste Führungsblock einen Vorsprung aufweist und der Riegel auf einer dem ersten Führungsblock zugewandten Seitenfläche eine dem ersten Führungsblock zugeordnete Nut aufweist, wobei der Vorsprung des ersten Führungsblocks in die dem ersten Führungsblock zugeordnete Nut eingreift, und/oder dass der zweite Führungsblock einen Vorsprung aufweist und der Riegel auf einer dem zweiten Führungsblock zugewandten Seitenfläche eine dem zweiten Führungsblock zugeordnete Nut aufweist, wobei der Vorsprung des zweiten Führungsblocks in die dem zweiten Führungsblock zugeordnete Nut eingreift.

Die Quer-Abmessungen, d.h. die Dicke der Führungsblöcke kann dem Abstand Schlossboden zu Schlossdecke entsprechen. Die Führungsblöcke können mit ihren Seitenflächen unmittelbar an dem Schlossboden und/oder der Schlossdecke anliegen /sich dort abstützen. Es kann vorgesehen sein, dass auf den Seitenflächen der Führungsblöcke ein oder mehrere erhöhte Abschnitte vorgesehen sind, die direkt auf dem Schlossboden and/oder auf der Schlossdecke anfliegen. Es kann vorgesehen sein, dass die erhöhten Abschnitte der Führungsblöcke mit Gewindebohrungen versehen sind, die der Befestigung der Führungsblöcke an der Schlossdecke und/oder am Schlossboden dienen.

Weiter kann vorgesehen sein, dass die Längserstreckung des dem ersten Führungsblock zugeordneten Vorsprungs kürzer ist als die Längserstreckung der Nut des erste Führungsblocks und/oder dass die Längserstreckung des dem zweiten Führungsblock zugeordneten Vorsprungs kürzer ist als die Längserstreckung der Nut des zweiten Führungsblocks.

Über die Länge des Vorsprungs kann eine seitliche Abstützung des Riegels gegen Drehmomente eingestellt werden. Als Vorteil ergibt sich eine verbesserte Stabilität der Riegelführung. Ein Verkanten oder Verwinden des Riegels wird vermieden.

Die Vorsprünge dienen als Führungsleisten, wobei die Länge der Führungsleisten dabei zwischen 5 und 30 Prozent der Länge der Nut betragen kann.

Die als Führungsleisten dienenden Vorsprünge können im hinteren Ende, im Bereich des Riegelstammes angeordnet sein. Als Vorteil ergibt sich eine stabile Lagerung und Abstützung des Riegels bei geringem Platzbedarf.

Weiter kann vorgesehen sein, dass das Türschloss ein plattenförmiges Getriebeelement aufweist, das im Schlossgehäuse bewegbar gelagert ist, wobei der erste Führungsblock und/oder der zweite Führungsblock Führungsmittel aufweist, insbesondere einen Führungszapfen oder ein Führungsbett aufweist, in dem ein Abschnitt des Getriebeelements einliegt und bewegbar geführt ist.

Es kann vorgesehen sein, dass das Führungsbett auf der der Schlossdecke zugewandten Seite und/oder auf der dem Schlossboden zugewandten Seite des Führungsblocks ausgebildet ist. Als Vorteil ergibts sich ein geringer Platzbedarf.

Es kann vorgesehen sein, dass das plattenförmige Getriebeelement ein Getriebeschieber ist, der mit dem Riegel bewegungsverbunden ist.

Der Getriebeschieber weist eine Führungskulisse auf, in der ein am Riegel angeordneter Zapfen geführt ist. Eine Bewegung des Getriebeschieber bewirkt eine Bewegung des Riegels. Der Getriebeschieber kann weiter mit einer Schlossfalle und einer Hilfsfalle des Türschlosses zusammenwirken. Bei dem Türschloss handelt es sich um ein selbstverriegelndes Schloss.

Im Folgenden wird die Erfindung anhand eines Ausführungsbeispiels unter Zuhilfenahme der beiliegenden Zeichnungen beispielhaft erläutert. Das gezeigte Ausführungsbeispiel ist nicht einschränkend zu verstehen.
- Fig. 1a: zeigt eine schematische Darstellung einer einflügeligen Tür.
- Fig. 1b: zeigt eine schematische Darstellung des Türschlosses.
- Fig. 2: zeigt eine Ansicht des Türschlosses.
- Fig. 3: zeigt eine Ansicht des Riegels des Türschlosses.
- Fig. 4: zeigt eine weitere Ansicht des Riegels des Türschlosses.
- Fig. 5: zeigt die der Schlossdecke zugewandten Seite des ersten Führungsblocks des Türschlosses.
- Fig. 6: zeigt die dem Schlossboden zugewandten des ersten Führungsblocks des Türschlosses.
- Fig. 7: zeigt die der Schlossdecke zugewandten Seite des zweiten Führungsblocks des Türschlosses.
- Fig. 8: zeigt die dem Schlossboden zugewandten Seite des zweiten Führungsblocks des Türschlosses.
- Fig. 9: zeigt den ersten Führungsblock und den zweiten Führungsblock mit daran gelagerten Kupplungsschieber und Getriebeschieber.
- Fig. 10: zeigt den ersten Führungsblock und den zweiten Führungsblock mit daran gelagerten Kupplungsschieber.
- Fig. 11: zeigt den ersten Führungsblock und den zweiten Führungsblock mit daran gelagerten Getriebeschieber.

Fig. 1a zeigt eine schematische Darstellung einer Tür T, welche an einem Türrahmen R an Scharnieren angeordnet ist. In einer Schlossaufnahme der Tür T ist ein Türschloss 1 mit einem Riegel 2 angeordnet.

Fig. 1b zeigt eine schematische Darstellung des Türschlosses 1. Das Türschloss 1 weist einen Schlossstulp 1, ein Schlossgehäuse 1g, eine Schlossfalle 1f und den Riegel 2 auf. Im geschlossenen Zustand der Tür T greift der Riegel 2 in eine dem Riegel 1 zugeordnete Aufnahme eines nicht dargestellten rahmenseitigen Schließblechs ein, und die Schlossfalle 1f greift in eine der Schlossfalle 1f zugeordneten Aufnahme des nicht dargestellten rahmenseitigen Schließblechs ein. Das Türschloss 1 weist weiter eine Schließzylinderaufnahme 1z und Schlossnuss 1n mit daran angeschlossener Handhabe 1h auf. In die Schließzylinderaufnahme 1z ist ein Schließzylinder eingesetzt. Die Handhabe 1h ist in Fig. 1b als ein Türdrücker ausgebildet. Die Handhabe 1b kann aber auch als eine Griffstange oder eine Druckstange ausgebildet sein. Weiter kann vorgesehen sein, dass das erfindungsgemäße Türschloss 1 in einen Aktivflügel einer zweiflügeligen Tür eingebaut ist. In diesem Fall ist der Riegel 2 des Türschlosses 1 mit einem Entriegelungsstift versehen, der mit einer dem Entriegelungsstift zugeordneten Aushebeeinrichtung zusammenwirkt, die an einem Passivflügel angeordnet ist.

Fig. 2 zeigt eine Ansicht des Türschlosses 1. Das Türschloss 1 weist in bekannter Weise einen Schlossboden und eine Schlossdecke auf. Der Schlossboden und die Schlossdecke sind in Fig.2 nicht dargestellt. Weiter weist das Türschloss 1 den Schlossstulp 1s auf. Der Riegel 2 ist bewegbar im Schlossgehäuse 1g des Türschlosses 1 gelagert und zwischen einer vorgeschlossenen Stellung, in der Riegel 2 aus einer dem Riegel 2 zugeordneten Öffnung des Schlossstulps 1s hervorragt und einer rückgeschlossenen Stellung, in der der Riegel 2 in das Schlossgehäuse 1g des Türschlosses 1 eingezogen ist, bewegbar.

Das Türschloss 1 weist eine Führungseinrichtung zur Führung des Riegels 2 auf. Die Führungseinrichtung weist einen ersten Führungsblock 31 und einen zweiten Führungsblock 32 auf. Der Riegel 2 ist hierbei bewegbar zwischen dem ersten Führungsblock 31 und dem zweiten Führungsblock 32 gelagert.

Der erste Führungsblock 31 ist hierbei mittels einer Schraubverbindung S1s am Schlossstulp 1s befestigt und mit einer Schraubverbindung S1d an der nicht dargestellten Schlossdecke befestigt. Der erste Führungsblock 31 weist entsprechende Gewindebohrungen auf, in die die jeweiligen Schraubverbindungen S1s und S1d eingesetzt sind. Weiter ist der erste Führungsblock 31 mittels einer weiteren Schraubverbindung am nicht dargestellten Schlossboden befestigt, wobei diese Schraubverbindung nicht in Fig. 2 dargestellt ist.

Der zweite Führungsblock 32 ist hierbei mittels einer Schraubverbindung S2s am Schlossstulp 1s befestigt und mit Schraubverbindungen S21d, S22d an der nicht dargestellten Schlossdecke befestigt. Der zweite Führungsblock 32 weist entsprechende Gewindebohrungen auf, in die die jeweiligen Schraubverbindungen S2s, S21d und S22d S1d eingesetzt sind. Weiter ist der zweite Führungsblock 32 mittels einer weiteren Schraubverbindung am nicht dargestellten Schlossboden befestigt, wobei diese Schraubverbindungen nicht in Fig. 2 dargestellt ist.

Es wird verwiesen auf Fig. 3. Auf derjenigen Seite des Riegels 2, die dem ersten Führungsblock 31 zugewandt ist, ist ein dem ersten Führungsblock 31 zugeordneter Vorsprung 2vo ausgebildet, der einstückig mit dem Riegel 2 ausgebildet ist. Der Vorsprung 2vo des Riegels 2 stellt eine Führungsleiste dar, die zur Führung des Riegels 2 im ersten Führungsblock 31 dient.

Es wird verwiesen auf Fig. 4: Auf derjenigen Seite des Riegels 2, die dem zweiten Führungsblock 32 zugewandt ist, ist ein dem zweiten Führungsblock 32 zugeordneter Vorsprung 2vu ausgebildet, der einstückig mit dem Riegel 2 ausgebildet ist. Der Vorsprung 2vu des Riegels 2 stellt eine Führungsleiste dar, die zur Führung des Riegels 2 im zweiten Führungsblock 32 dient.

Es wird verwiesen auf Fig. 5: Der erste Führungsblock 31 weist auf seiner dem Riegel 2 zugewandten Seite eine Nut 31n auf. Im montierten Zustand des Türschlosses 1 greift der dem ersten Führungsblock 31 zugeordnete Vorsprung 2vo des Riegels 2 in die Nut 31n des ersten Führungsblock 31 ein. Der Vorsprung 2vo des Riegels 2 dient als Führungsleiste, um den Riegel 2 in der Nut 31n des ersten Führungsblocks 31 zu führen. Der erste Führungsblock 31 weist auf seiner der Schlossdecke zugewandten Seite ein abgestuftes Profil mit den Stufen 31s1, 31s2 und 31s3 auf. Die Stufen 31s2 und 31s3 sind hierbei auf derselben Höhe. Weiter ist zwischen Stufen 31s2 und 31s3 ein Vorsprung 31v ausgebildet. Der erste Führungsblock 31 weist einen ersten erhöhten Abschnitt 31h1 auf. Der erste erhöhte Abschnitt 31h1 ist einstückig mit dem ersten Führungsblock 31 ausgebildet. Der erste erhöhte Abschnitt 31h1 ist mit einer Gewindebohrung versehen, die der Befestigung des ersten Führungsblocks 31 an der Schlossdecke mittels einer Schraubverbindung dient. Wie weiter unten noch beschreiben wird, werden Abschnitte eines Kupplungsschiebers 5 aufliegend auf den Auflageflächen 31s2 und 31s3 des ersten Führungsblocks 31 geführt.

Es wird verwiesen auf Fig. 6: Der erste Führungsblock 31 weist auf seiner dem Schlossboden zugewandten Seite eine Auflagefläche 31f und einen zweiten erhöhten Abschnitt 31h2 auf, der in Bezug auf die Auflagefläche 31f erhöht ist. Der zweite erhöhte Abschnitt 31h2 ist mit dem ersten Führungsblock 31 einstückig ausgebildet. Wie weiter unten noch beschreiben wird, wird ein Abschnitt eines Getriebeschiebers 4 aufliegend auf der Auflagefläche 31f des ersten Führungsblocks 31 geführt.

Es wird verwiesen auf Fig. 7: Der zweite Führungsblock 32 weist auf seiner dem Riegel 2 zugewandten Seite eine Nut 32n auf. Im montierten Zustand des Türschlosses 1 greift der dem zweiten Führungsblock 21 zugeordnete Vorsprung 2vu des Riegels 2 in die Nut 32n des zweiten Führungsblock 32 ein. Der Vorsprung 2vu des Riegels 2 dient als Führungsleiste, um den Riegel 2 in der Nut 32n des zweiten Führungsblocks 32 zu führen. Durch Eingriff des Vorsprungs 2vo des Riegels 2 in die Nut 31n des ersten Führungsblocks 31 und durch Eingriff des Vorsprungs 2vu des Riegels 2 in die die Nut 32n des zweiten Führungsblocks wird der Riegel 2 linear im Schlossgehäuse 1g bewegbar geführt. Der zweite Führungsblock 32 weist auf seiner der Schlossdecke zugewandten Seite ein abgestuftes Profil mit den Stufen 32s1 und 32s2 auf. Weiter weist der zweite Führungsblock 32 einen ersten erhöhten Abschnitt 32h1 und einen zweiten erhöhten Abschnitt 32h2 auf. Der erste erhöhte Abschnitt 32h1 und der zweite erhöhte Abschnitt 32h2 sind einstückig mit dem zweiten Führungsblock 32 ausgebildet. Der erste erhöhte Abschnitt 32h1 und der zweite erhöhte Abschnitt 32h2 sind jeweils mit einer Gewindebohrung versehen, die der Befestigung des zweiten Führungsblocks 32 an der Schlossdecke mittels einer Schraubverbindung dient. Wie weiter unten noch beschrieben wird, wird ein Abschnitt des Kupplungsschiebers 5 aufliegend auf der Stufe 32s2 des zweiten Führungsblocks 32 geführt.

Es wird verwiesen auf Fig. 8: Der zweite Führungsblock 32 weist auf seiner dem Schlossboden zugewandten Seite eine erste Auflagefläche 32f, einen erhöhten Abschnitt 32, eine Stufe 32s3 und eine zweite Auflagefläche 32f2 auf. Ein dritter erhöhter Abschnitt 32h3 ist in Bezug auf die erste Auflagefläche 32f, die zweite Auflagefläche 32f2 und die Stufe 32s3 erhöht ausgebildet. Der dritte erhöhte Abschnitt 32h3 ist mit dem zweiten Führungsblock 32 einstückig ausgebildet. Der dritte erhöhte Abschnitt 32h3 und die zweite Auflagefläche 32f2 sind jeweils mit einer Gewindebohrung versehen, die der Befestigung des zweiten Führungsblocks 32 am Schlossboden mittels einer Schraubverbindung dient.

Wie weiter unten noch beschreiben wird, wird ein Abschnitt des Getriebeschiebers 4 aufliegend auf der ersten Auflagefläche 32f1 und der zweiten Auflagefläche 32f2 des zweiten Führungsblocks 32 geführt. Die Dicke des Getriebeschiebers 4 ist geringer als die Höhe des dritten erhöhten Abschnitts 32h3, so dass ein Abschnitt des Getriebeschiebers 4 zwischen dem Schlossboden und den Auflageflächen 32f1 und 32f2 geführt wird. Die erste Auflagefläche 32f1 und die zweite Auflagefläche 32f2 bilden ein Führungsbett, in denen jeweils ein Abschnitt des Getriebeschiebers 4 einliegt und bewegbar geführt ist.

Es wird verwiesen auf Fig. 9: Der erste Führungsblock 31 und der zweite Führungsblock 32 dienen der Führung des Getriebeschiebers 4 und des Kupplungsschiebers 5. Der Getriebeschieber 4 ist hierbei an der dem Schlossboden zugewandten Seite des ersten Führungsblocks 31 und an dem Schlossboden zugewandten Seite des zweiten Führungsblocks 32 bewegbar gelagert. Der Kupplungsschieber 5 ist hierbei an der der Schlossdecke zugewandten Seite des ersten Führungsblocks 31 und an der Schlossdecke zugewandten Seite des zweiten Führungsblocks 32 bewegbar gelagert.

Der Getriebeschieber 4 ist mit dem Riegel 2 bewegungsgekuppelt, derart, dass eine Bewegung des Getriebeschiebers 4 eine Bewegung des Riegels 2 bewirkt.

Der Kupplungsschieber 5 kann mittels eines nicht dargestellten Schließzylinders verlagert werden und dient zum Ankuppeln einer vorher im Leerlauf geschalteten, nicht dargestellten Schlossnuss, um die Schlossnuss mit einer Schlossmechanik zu kuppeln, so dass durch eine Betätigung der Schlossnuss der Getriebeschieber 4 verlagert wird, was eine Verlagerung des Riegels 2 in dessen rückgeschlossene Stellung bewirkt.

Es wird verwiesen auf Fig. 10, in der die Lagerung des Kupplungsschiebers 5 am ersten Führungsblock 31 und am zweiten Führungsblock 32 dargestellt ist. Der Kupplungsschieber 5 weist einen ersten Abschnitt 51 auf, der in der Stufe 32s2 des zweiten Führungsblocks 32 geführt ist. Die Stufe 32s2 des zweiten Führungsblocks 32 bildet ein Führungsbett, in denen der erste Abschnitt 51 des Kupplungsschiebers 5 einliegt und bewegbar geführt ist.

Weiter weist der Kupplungsschieber 5 einen zweiten Abschnitt 52 und dritten Abschnitt 53 auf, die durch einen Spalt voneinander beabstandet sind und über einen Anschlagbereich 5a miteinander verbunden sind. Der zweite Abschnitt 52 des Kupplungsschiebers 5 liegt hierbei auf der zweiten Stufe 31s2 des ersten Führungsblocks 31 auf, der dritte Abschnitt 52 des Kupplungsschiebers 5 liegt hierbei auf der dritten Stufe 31s3 des ersten Führungsblocks 31 auf und der Vorsprung 31v des ersten Führungsblocks 31 greift in den Spalt zwischen dem zweiten Abschnitt 52 und dem dritten Abschnitt 53 des Kupplungsschiebers 5 ein. Die zweite Stufe 31s2 und die dritten Stufe 31s3 des ersten Führungsblocks 31 bilden ein Führungsbett, in denen jeweils die Abschnitte 52 und 53 des Kupplungsschiebers 5 einliegen und bewegbar geführt sind. Der Vorsprung 31v des ersten Führungsblocks 31 stellt eine Bewegungsbegrenzung für den Kupplungsschieber 5 dar. Der Kupplungsschieber 5 kann nur so weit in Richtung auf die nicht dargestellte Schlossnuss bewegt werden, bis der Anschlagbereich 5a des Kupplungsschiebers 5 in Anlage an den Vorsprung 31v des ersten Führungsblocks 31 gelangt.

Es wird verwiesen auf Fig. 11, in der die Lagerung des Getriebeschiebers 4 am ersten Führungsblock 31 und am zweiten Führungsblock 32 dargestellt ist. Der erste Führungsblock 31 weist, wie bereits in Fig. 6 dargestellt, den zweiten erhöhten Abschnitt 31h2 auf, der mit dem ersten Führungsblock einstückig ausgebildet ist. Der zweite erhöhte Abschnitt 31h2 des ersten Führungsblocks 5 durchgreift hierbei einen ersten Führungsschlitz 4s1 des Getriebeschiebers 4. Der zweite Führungsblock 32 weist, wie bereits in Fig. 8 dargestellt, einen dritten erhöhten Abschnitt 32h3 auf. Der dritte erhöhte Abschnitt 32h3 des zweiten Führungsblocks 32 durchgreift hierbei einen zweiten Führungsschlitz 4s2 des Getriebeschiebers 4. Die Dicke des Getriebeschiebers 4 ist hierbei geringer als die Höhe des zweiten erhöhten Abschnitts 31h2 gegenüber der Auflagenfläche 31f des ersten Führungsblocks31, so dass ein Abschnitt des Getriebeschiebers 4 zwischen dem Schlossboden und der Auflagenfläche 31f des ersten Führungsblocks 31 geführt wird.

Das Türschloss 1 ist vorzugsweise als ein selbstverriegelndes Schloss ausgebildet. Dies bedeutet, dass, wenn ein Türflügel mit dem daran montierten Türschloss 1 in Bezug auf einen Türrahmen in seine Schließlage gelangt, der Riegel 2 automatisch aus dem Türschloss 1 ausfährt und in eine dem Riegel 2 zugeordnete Aufnahme im Türrahmen einfährt. Das Türschloss 1 weist weiter eine Schlossfalle und eine Steuerfalle auf. Wenn die Steuerfalle mit einem rahmenseitigen Schließblech in Kontakt gelangt und die Schlossfalle in eine der Schlossfalle zugeordnete Aufnahme am Türrahmen einfährt, wird innerhalb des Türschlosses 1 eine Blockierung des Getriebeschiebers 4 gelöst. Der Getriebeschieber 4 fährt daraufhin, beaufschlagt durch eine Feder, im Schlossgehäuse 1g in vertikaler Richtung nach unten. Wesentlich ist, dass der Riegel 2 einen Zapfen aufweist, der in dem ersten Führungsschlitz 4s1 des Getriebeschiebers 4 geführt ist. Durch die federbeaufschlagte Bewegung des Getriebeschiebers 4 wird der Riegel 2 von seiner rückgeschlossenen in seine vorgeschlossene Stellung verlagert. Der Riegel 2 greift in die dem Riegel 2 zugordnete Aufnahme am Türrahmen ein.

Das manuelle Entriegeln des Türschlosses 1 erfolgt über die Betätigung der Schlossnuss. Das Türschloss 1 weist eine mehrteilige Schlossnuss mit einer ersten Anschlussnuss und einer zweiten Anschlussnuss und einer dazwischen gelagerten Mittennuss auf. Sowohl an der ersten Anschlussnuss als auch an der zweiten Anschlussnuss ist eine Betätigungshandhabe angeschlossen, mittels derer die jeweilige Anschlussnuss durch einen Benutzer gedreht werden kann.

Eine der beiden Anschlussnüsse ist permanent mit der Schlossmechanik des Türschlosses 1 gekuppelt, so dass eine Betätigung dieser Anschlussnuss mittels der daran angeschlossenen Betätigungshandhabe eine Entriegelung des Schlosses bewirkt. Diese Betätigungshandhabe ist in der Regel auf der Seite des Türflügels angeordnet, die einer Innenseite eines Gebäudes zugewandt ist. Dadurch wird sichergestellt, dass auch bei verriegeltem Schloss ein Benutzer jederzeit aus einem Gebäude fliehen kann. Bei Betätigung dieser Anschlussnuss wird der Getriebeschieber 4 in vertikaler Richtung nach oben verlagert, wodurch eine Verlagerung des Riegels 2 von dessen vorgeschlossener Stellung in dessen rückgeschlossene Stellung bewirkt wird. Wenn der Riegel 2 seine rückgeschlossene Stellung erreicht hat, bewirkt ein Mechanismus der Schlossmechanik, dass der Getriebeschieber 4 in seiner vertikal oberen Position gehalten wird und der Riegel 2 in der rückgeschlossenen Stellung verbleibt.

Die andere der beiden Anschlussnüsse ist nicht permanent mit der Schlossmechanik verbunden, jedoch mit der Schlossmechanik mittels des Kupplungsschiebers 5 kuppelbar. Eine Betätigung dieser Anschlussnuss mittels der daran angeschlossenen Betätigungshandhabe bewirkt nur dann eine Entriegelung des Schlosses, wenn die Anschlussnuss mit der Schlossmechanik gekuppelt ist. Diese Betätigungshandhabe ist in der Regel auf der Seite des Türflügels angeordnet, die einer Außenseite eines Gebäudes zugewandt ist. Hierdurch wird sichergestellt, dass ein Benutzer mit einem passenden Schlüssel das Türschloss 1 entriegeln kann. Im ungekuppelten Zustand ist die Anschlussnuss im Leerlauf. Das Türschloss 1 weist einen nicht dargestellten Schließzylinder auf, der nach Einführen des dazu passenden Schlüssels drehbar ist. Eine Drehung des Schlüssels bewirkt eine Verlagerung des Kupplungsschiebers 5, wodurch eine Kupplung der bislang entkuppelten Anschlussnuss mit der Schlossmechanik realisiert wird. Man unterscheidet zwischen der sogenannten Umschaltfunktion (Panikfunktion C) und der Schließzwangfunktion (Panikfunktion B). Im gekuppelten Zustand lässt sich das Türschloss 1 durch Betätigung der Anschlussnuss entriegeln.

Optional kann das Türschloss 1 einen Elektromotor aufweisen, mittels dessen das Türschloss 1 entriegelt werden kann. Der Elektromotor ist in diesem Fall mit einer elektronischen Zugangskotrolle, beispielsweise mit einer Ausleseeinrichtung für einen RFID-Tag oder mit einem Terminal, an dem ein Benutzer einen passenden Zugangscode eingeben muss, elektrisch verbunden. Bei Präsentation eines passenden RFID-Tag oder Eingabe eines passenden Zugangscodes durch einen Benutzer sendet die Ausleseeinrichtung bzw. das Terminal ein Betätigungssignal an den Elektromotor. Der Elektromotor bewirkt dann das Verlagern des Getriebeschiebers 4 in vertikaler Richtung nach oben, wodurch eine Verlagerung des Riegels 2 von dessen vorgeschlossener Stellung in dessen rückgeschlossene Stellung bewirkt wird.

Im Falle eines Aufbruchversuchs ermöglicht die Befestigung der Führungsblöcke am Stulp eine gute Kraftaufnahme der auf den Riegel wirkenden Kräfte durch das Schlossgehäuse 1g. Von außen auf den Riegel wirkende Kräfte werden über die Führungsblöcke in den Schlossstulp eingeleitet. Somit wird verhindert, dass die Kräfte auf Teile der Schlossmechanik übertragen werden, wodurch eine Beschädigung von Teilen der Schlossmechanik vermieden wird.

### Bezugszeichenliste

- 1: Türschloss
- 1f: Schlossfalle
- 1g: Schlossgehäuse
- 1h: Handhabe
- 1n: Schlossnuss
- 1s: Schlossstulp
- 1z: Schließzylinderaufnahme
- 2: Riegel
- 2vo: oberer Vorsprung des Riegels
- 2vu: unterer Vorsprung des Riegels
- 31: erster Führungsblock
- 31f: Auflagefläche des ersten Führungsblocks
- 31h2: zweiter erhöhter Abschnitt des ersten Führungsblocks
- 31n: Nut des ersten Führungsblocks
- 31s1: Stufe des ersten Führungsblocks
- 31s2: Stufe des ersten Führungsblocks
- 31v: Vorsprung des ersten Führungsblocks
- 32: zweiter Führungsblock
- 32f: Auflagefläche des zweiten Führungsblocks
- 32h1: erster erhöhter Abschnitt des zweiten Führungsblocks
- 32h2: zweiter erhöhter Abschnitt des zweiten Führungsblocks
- 32h3: dritter erhöhter Abschnitt des zweiten Führungsblocks
- 32n: Nut des zweiten Führungsblocks
- 32s1: Stufe des zweiten Führungsblocks
- 32s2: Stufe des zweiten Führungsblocks
- 32s3: Stufe des zweiten Führungsblocks
- 4: Getriebeschieber
- 5: Kupplungsschieber
- 5a: Anschlagbereich des Kupplungsschiebers
- 51: erster Abschnitt des Kupplungsschiebers
- 52: zweiter Abschnitt des Kupplungsschiebers
- 53: dritter Abschnitt des Kupplungsschiebers
- S1s: Schraubverbindung
- S1d: Schraubverbindung
- S2s: Schraubverbindung
- S21d: Schraubverbindung
- S22d: Schraubverbindung

## Patentansprüche

1. Türschloss (1) für eine Tür oder ein Fenster oder dergleichen, wobei das Türschloss (1) ein Schlossgehäuse (1g) aufweist, welches einen Schlossboden, eine Schlossdecke und einen Schlossstulp (1s) umfasst,
wobei das Türschloss (1) einen Riegel (2) aufweist, der im Schlosskasten gelagert ist und zwischen einer vorgeschlossenen Stellung und einer rückgeschlossenen Stellung verlagerbar ist,
wobei das Türschloss (1) eine Führungseinrichtung aufweist, um die Bewegung des Riegels (2) linear zu führen, wobei die Führungseinrichtung einen ersten Führungsblock (31) und einen zweiten Führungsblock (32) aufweist und der Riegel (2) zwischen dem ersten Führungsblock (31) und dem zweiten Führungsblock (32) linear verschiebbar gelagert ist,
**dadurch gekennzeichnet,**
**dass** der erste Führungsblock (31) und/oder der zweite Führungsblock (32) am Schlossstulp (1s) befestigt ist oder sind.

2. Türschloss (1) nach Anspruch 1,
**dadurch gekennzeichnet,**
**dass** die Befestigung des ersten Führungsblocks (31) und/oder die Befestigung des zweiten Führungsblocks (32) am Schlossstulp (1s) mittels einer Schraubverbindung erfolgt.

3. Türschloss (1) nach einem der Ansprüche 1 oder 2,
**dadurch gekennzeichnet,**
**dass** der erste Führungsblock (31) und/oder der zweite Führungsblock (32) zusätzlich am Schlossboden und an der Schlossdecke befestigt sind.

4. Türschloss (1) nach Anspruch 3,
**dadurch gekennzeichnet,**
**dass** die Befestigung des ersten Führungsblocks (31) und/oder des zweiten Führungsblocks (32) am Schlossboden und/oder an der Schlossdecke mittels einer Schraubverbindung erfolgt.

5. Türschloss (1) nach einem der Ansprüche 1 bis 4,
**dadurch gekennzeichnet,**
**dass** der erste Führungsblock (31) eine Nut (31n) aufweist und der Riegel (2) auf einer dem ersten Führungsblock (31) zugewandten Seitenfläche einen dem ersten Führungsblock (31) zugeordneten Vorsprung (2vo) aufweist, wobei der dem ersten Führungsblock zugeordnete Vorsprung (2vo) in die Nut (31n) des ersten Führungsblock (31) eingreift,
und/oder
**dass** der zweite Führungsblock (32) eine Nut (32n) aufweist und der Riegel (2) auf einer dem zweiten Führungsblock (32) zugewandten Seitenfläche einen dem zweiten Führungsblock (32) zugeordneten Vorsprung (2vu) aufweist, wobei der dem zweiten Führungsblock zugeordnete Vorsprung (2vu) in die Nut (32n) des zweiten Führungsblock (32) eingreift.

6. Türschloss (1) nach einem der Ansprüche 1 bis 4,
**dadurch gekennzeichnet,**
**dass** der erste Führungsblock (31) einen Vorsprung aufweist und der Riegel (2) auf einer dem ersten Führungsblock (31) zugewandten Seitenfläche eine dem ersten Führungsblock (31) zugeordnete Nut aufweist, wobei der Vorsprung des ersten Führungsblocks (31) in die dem ersten Führungsblock (31) zugeordnete Nut des Riegels (2) eingreift, und/oder
**dass** der zweite Führungsblock (32) einen Vorsprung aufweist und der Riegel (2) auf einer dem zweiten Führungsblock (32) zugewandten Seitenfläche eine dem zweiten Führungsblock (32) zugeordnete Nut aufweist, wobei der Vorsprung des zweiten Führungsblock (32) in die dem zweiten Führungsblock (32) zugeordnete Nut des Riegels (2) eingreift.

7. Türschloss (1) nach Anspruch 5,
**dadurch gekennzeichnet,**
**dass** die Längserstreckung des dem ersten Führungsblock (31) zugeordneten Vorsprungs des Riegels (2) kürzer ist als die Längserstreckung der Nut (31n) des ersten Führungsblocks (31), und/oder
**dass** die Längserstreckung des dem zweiten Führungsblock (32) zugeordneten Vorsprungs des Riegels (2) kürzer ist als die Längserstreckung der Nut (32n) des zweiten Führungsblocks (32).

8. Türschloss (1) nach einem der Ansprüche 1 bis 6,
**dadurch gekennzeichnet,**
**dass** das Türschloss ein plattenförmiges Getriebeelement aufweist, das im Schlossgehäuse (1g) bewegbar gelagert ist, wobei der erste Führungsblock (31) und/oder der zweite Führungsblock (32) ein Führungsbett aufweist, in dem ein Abschnitt des Getriebeelements einliegt und bewegbar geführt ist.

9. Türschloss (1) nach Anspruch 8,
**dadurch gekennzeichnet,**
**dass** das Führungsbett auf der der Schlossdecke zugewandten Seite und/oder auf der dem Schlossboden zugewandten Seite des jeweiligen Führungsblocks (31, 32) ausgebildet ist.

10. Türschloss (1) nach einem der Ansprüche 8 oder 9,
**dadurch gekennzeichnet,**
**dass** das plattenförmige Getriebeelement ein Getriebeschieber (4) ist, der mit dem Riegel (2) bewegungsverbunden ist.

11. Türschloss (1) nach einem der Ansprüche 8 oder 9,
**dadurch gekennzeichnet,**
**dass** das plattenförmige Getriebeelement ein Kupplungsschieber (5) ist.
